# FASCICULE DE BREVET EUROPEEN

(11) **EP 0 047 010 B1**
(45) Date de publication et mention de la délivrance du brevet: **05.10.1983**
(21) Numéro de dépôt: 81106806.3
(22) Date de dépôt: 01.09.1981
(51) Int. Cl.: F23J 1/02

(54) **Appareil de combustion, en particulier pour générateur de vapeur**
Verbrennungseinrichtung, insbesondere für einen Dampfkessel
Combustion apparatus, particularly for a steam boiler

(30) Priorité: 03.09.1980 FR 8018990
(43) Date de publication de la demande: 10.03.1982
(73) Titulaire: STEIN INDUSTRIE Société anonyme dite:, F-78141 Velizy-Villacoublay (FR)
(72) Inventeur: Vidal, Jean, F-92410 Ville d'Avray (FR); Delaplace, Lucien, F-92310 Sevres (FR)
(74) Mandataire: Weinmiller, Jürgen

## Description

La présente invention a pour objet un appareil de combustion, en particulier pour générateur de vapeur, comprenant une chambre de combustion prolongée vers le bas par une grille de post-combustion et par un cendrier, l'ouverture de la partie inférieure dudit cendrier étant divisée en deux parties.

Pour réaliser la combustion en suspension, les combustibles solides sont pulvérisés avant leur introduction par les brûleurs dans le foyer des générateurs de vapeur ou autres.

Les particules de cendres les plus légères sont entraînées par les gaz de combustion vers les échangeurs, le dépoussiéreur et enfin la cheminée. Les particules les plus grosses tombent dans un cendrier situé à la partie inférieure du foyer.

Les parois du foyer peuvent être recouvertes par des encrassements accidentels de cendres qui s'éliminent naturellement ou au moyen de dispositifs de ramonage qui les font tomber dans le cendrier.

Souvent, des grilles de post-combustion sont installées à la partie inférieure du foyer.

Elles ont pour but d'achever la combustion des parties combustibles contenues dans les matières tombant dans le cendrier, c'est-à-dire notamment des cendres contenant du carbone ou autres résidus de combustion.

En outre ces grilles ont pour objet d'assurer le fonctionnement normal du générateur dans le cas d'encrassement important de la chambre de combustion ou des éléments échangeurs disposés à sa partie supérieure.

En effet avec des combustibles contenant des cendres à basse température de fusion il peut se produire des encrassements locaux importants, lesquels tombant dans le cendrier d'une hauteur atteignant parfois 50 m peuvent provoquer des explosions importantes, dommageables pour le matériel d'évacuation des cendres et pour le personnel d'exploitation.

Les mâchefers tombant des grilles de post-combustion sont reçus par des décrasseurs assurant leur extraction, puis leur évacuation, par un dispositif de transport, vers un lieu de stockage.

Cependant, dans de telles structures, on a pu constater que les grilles et les décrasseurs installés à la partie inférieure des chambres de combustion sont soumis d'une part au rayonnement des flammes, et d'autre part à des chocs dus à des chutes de mâchefers dont le volume peut être parfois relativement important.

La présente invention se propose de remédier à de tels inconvénients.

L'appareil de combustion de l'invention est caractérisé par le fait que chacune de ces parties forme l'entrée d'une gaine, les moyens de séparation délimitant les deux parties précitées ne s'étendant pas au-dessus du plan de ladite ouverture, et en ce que les deux gaines sont disposées symétriquement par rapport à un plan vertical, la partie inférieure de chacune des gaines présentant une ouverture débouchant sur une grille de post-combustion, les deux grilles étant parallèles.

Lesdits moyens de séparation sont avantageusement constitués par les parois latérales adjacentes des gaines.

L'invention sera décrite ci-après plus en détail à l'aide d'un exemple de mise en oeuvre donné à titre d'exemple, purement illustratif mais nullement limitatif, en référence au dessin annexé dans lequel :
La figure 1 est une vue schématique partielle en perspective de l'appareil selon l'invention.
La figure 2 représente une vue partielle en coupe selon la ligne II-II de la figure 1.
La figure 3 est une coupe selon la ligne III-III de la figure 2.
La figure 4 est une coupe selon la ligne IV-IV de la figure 2.
La figure 5 est une vue schématique partielle en perspective d'un appareil selon l'art antérieur.

Sur la figures, on voit une chambre de combustion ou foyer 51 du générateur de vapeur, les brûleurs débouchant dans le foyer n'étant pas représentés pour simplifier le dessin. La chambre 51 est prolongée vers le bas par le cendrier 54. L'ouverture située à la partie inférieure du cendrier est subdivisée en deux parties 57 et 58 au moyen d'une pièce 56 émergeant au-dessus du plan de ladite ouverture et présentant sensiblement une forme triangulaire. A la verticale des deux ouvertures 57 et 58 sont disposées des grilles de post-combustion 59 et 60. Ces grilles ont donc leur axe situé dans le plan vertical médian de la chambre de combustion. Elles se déplacent en sens contraire l'une de l'autre vers le centre du dispositif et les mâchefers qu'elles déversent par une goulotte61 tombent dans un décrasseur62 et sont extraits vers un convoyeur 63.

Ainsi, les mâchefers et les particules fines, après passage sur les deux grilles, tombent dans un seul décrasseur, dont l'axe est perpendiculaire à celui des grilles de post-combustion.

Dans une telle structure, les grilles de post-combustion 59 et 60 sont soumises au rayonnement de la flamme et à l'impact direct des matières tombant dans la chambre de combustion.

La pièce 56 assurant la subdivision de la partie inférieure du cendrier 54 est soumise également au rayonnement de la flamme et à l'impact direct des matières tombant dans la chambre de combustion.

En général, pour limiter l'encombrement au sol du générateur, la longueur des grilles de post-combustion 59, 60 est inférieure à la moitié de la largeur de la partie inférieure du cendrier.

Une structure semblable à celle représentée est, par exemple, décrite dans le document DE-C-959.581.

Il existe d'autres exemples d'installation de grilles où celles-ci sont installées perpendiculairement à la disposition décrite ci-dessus, mais là aussi une partie des grilles est soumise au rayonnement de la flamme et à l'impact direct de mâchefers.

Les figures 1 à 4 se rapportent à la structure conforme à l'invention.

Sur ces figures, on voit une chambre de combustion ou foyer 1 du générateur de vapeur, des brûleurs 2 et 3 débouchant dnas le foyer. Cette chambre est prolongée vers le bas par un cendrier 4.

Selon l'invention, l'ouverture rectangulaire de la partie inférieure du cendrier4 se subdivise dans un plan E en deux parties 5 et 6. Chacune des parties 5 et 6 constitue l'entrée d'une gaine, 7 et 8 respectivement, ces deux gaines étant disposées symétriquement par rapport à un plan vertical et faisant entre elles un angle CI. voisin de 70°, dans l'exemple représenté.

Les moyens de séparation délimitant les deux parties 5 et 6 sont constitués par les parois adjacentes desdites gaines 7 et 8 et, comme on peut le constater, ils ne s'étendent pas, contrairement à la pièce 56 de la figure 5, au dessus du plan E.

La partie inférieure de ces gaines 7 et 8, présente des ouvertures 9 et 10 respectivement situées dans un même plan F et chacune de ces ouvertures débouche sur une grille de post-combustion, 11 et 12 respectivement. Les grilles 11 et 12 sont parallèles entre elles. Sur la figure 1 seule la grille 12 a été représentée pour plus de clarté du dessin. Comme on peut le constater en se reportant surtout à la figure 2, chaque grille présente une longueur G supérieure à la moitié de la profondeur L de la chambre de combustion 1.

A la sortie des grilles 11 et 12, les cendres tombent dans des goulottes 13 et 14, puis dans un décrasseur 17, alors que le mâchefer tombe dans des goulottes 15 et 16 puis dans un décrasseur 18. Les décrasseurs 17 et 18 entraînent alors les cendres et le mâchefer jusqu'à un convoyeur 19, qui les achemine vers l'extérieur.

On voit donc que l'appareil selon l'invention permet de distribuer les cendres à la sortie du cendrier par deux ouvertures situées dans un même plan, ce qui permet d'installer au-dessous de chacune d'elles une grille de post-combustion dont la longueur G est supérieure à la moitié de la profondeur L du foyer. En conséquence, la surface active des grilles peut être supérieure à celle correspondant aux deux demi-ouvertures réalisées. Chaque grille peut donc être prolongée au delà de la demi-ouverture correspondante ce qui accroît notablement la surface effective desdites grilles et celà sans augmenter l'encombrement du générateur.

En outre la disposition des gaines dans le dispositif selon l'invention permet d'éviter tout impact direct de mâchefer, tout en faisant écran au rayonnement direct des flammes, ces aléas étant préjudiciables aux grilles de post-combustion et même au personnel.

## Revendications

1. Appareil de combustion, en particulier pour générateur de vapeur, comprenant une chambre de combustion qui est prolongée vers le bas par une grille de post-combustion et par un cendrier, l'ouverture de la partie inférieure dudit cendrier étant divisée en deux parties (5, 6), caractérisé par le fait que chacune de ces parties forme l'entrée d'une gaine (7, 8), les moyens de séparation délimitant les deux parties précitées ne s'étendant pas au-dessus du plan (E) de ladite ouverture, et en ce que les deux gaines sont disposées symétriquement par rapport à un plan vertical, la partie inférieure de chacune des gaines présentant une ouverture (9, 10) débouchant sur une grille (11, 12) de post-combustion, les deux grilles étant parallèles.

2. Appareil selon la revendication 1, caractérisé par le fait que les ouvertures (9, 10) de la partie inférieure desdites gaines (7, 8) sont disposées dans un même plan (F) et sont parallèles entre elles.

3. Appareil selon l'une des revendications 1 ou 2, caractérisé par le fait que lesdites gaines (7, 8) font entre elles un angle voisin de 70°.

4. Appareil selon l'une des revendications 1 à 3, caractérisé par le fait que les moyens de séparation délimitant les entrées des gaines (7, 8) sont constitués par les parois adjacentes desdites gaines.

5. Appareil selon l'une des revendications 1 à 4, caractérisé par le fait que chaque grille (11, 12) de post-combustion présente une longueur (G) au moins égale à la moitié de la profondeur (L) de la chambre de combustion (1).

## Claims

1. A combustion apparatus, particularly for a steam generator, comprising a combustion chamber which is followed downwardly by a post-combustion grate and by an ash pan, the opening of the lower part of said ash pan being divided into two parts (5, 6), characterized in that each of these parts constitutes the entry of a sheath (7, 8), the separation means which limit the two said parts not mounting above the plane (E) of said opening, and in that the two sheaths are disposed symmetrically with respect to a vertical plane, the lower part of each of the sheaths presenting an opening (9, 10) onto a post-combustion grate (11, 12), the two grates being parallel to each other.

2. An apparatus according to claim 1, characterized in that the openings (9, 10) of the lower part of said sheaths (7, 8) are disposed in a common plane (F) and parallelly to each other.

3. An apparatus according to one. of the claims 1 or 2, characterized in that said sheaths (7, 8) include between them an angle of approximatively 70°.

4. An apparatus according to one of the claims 1 to 3, characterized in that the separation means limiting the entries of the sheaths (7, 8) are constituted by the adjacent walls of said sheaths.

5. An apparatus according to one of the claims 1 to 4, characterized in that each post-combustion grate (11, 12) presents a length (G) which is at least equal to half of the depth (L) of the combustion chamber (1).

## Patentansprüche

1. Verbrennungsapparat, insbesondere für einen Dampfkessel, der eine Verbrennungskammer aufweist, die nach unten durch ein Nach-Verbrennungsgitter und durch einen Aschenbehälter verlängert ist, wobei die Öffnung des unteren Teils dieses Aschenbehälters in zwei Teil (5, 6) aufgeteilt ist, dadurch gekennzeichnet, daß jeder dieser Teile den Eingang eines Schachts (7, 8) bildet, wobei die Trennmittel, die die beiden genannten Teile begrenzen, sich nicht oberhalb der Ebene (E) dieser Öffnung erstrecken, und daß die beiden Schächte symmetrisch in Bezug auf eine senkrechte Ebene angeordnet sind, wobei der untere Teil jedes der Schächte eine Öffnung (9, 10) aufweist, die über einem Nach-Verbrennungsgitter(11, 12) mündet, und wobei die beiden Gitter parallel sind.

2. Apparat nach Anspruch 1, dadurch gekennzeichnet, daß die Öffnungen (9, 10) des unteren Teils der Schächte (7, 8) in einer gleichen Ebene (F) angeordnet und zueinander parallel sind.

3. Apparat nach einem der Ansprüche 1 oder 2, dadurch gekennzeichnet, daß die Schächte (7, 8) zueinander einen Winkel von etwa 70° bilden.

4. Apparat nach einem der Ansprüche 1 bis 3, dadurch gekennzeichnet, daß die Trennmittel, die die Eingänge der Schächte (7, 8) begrenzen, von den benachbarten Wänden dieser Schächte gebildet werden.

5. Apparat nach einem der Ansprüche 1 bis 4, dadurch gekennzeichnet, daß jedes Nach-Verbrennungsgitter(11, 12) eine Länge (G) aufweist, die mindestens gleich der Hälfte der Tiefe (L) der Verbrennungskammer (1) ist.
